# EUROPÄISCHE PATENTSCHRIFT

(11) **EP 2 410 887 B1**
(45) Veröffentlichungstag und Bekanntmachung des Hinweises auf die Patenterteilung: **28.11.2012**
(21) Anmeldenummer: 10704541.1
(22) Anmeldetag: 10.02.2010
(51) Int. Cl.: A44B 11/00, A44B 11/22, A44B 17/00, A44C 5/24

(54) **BAND, INSBESONDERE UHRARMBAND, MIT BEWEGLICHER SCHLIESSE**
BAND, IN PARTICULAR WRISTWATCH BAND, HAVING A MOVEABLE CLOSURE
BRACELET, EN PARTICULIER BRACELET DE MONTRE, À FERMETURE MOBILE

(30) Priorität: 23.03.2009 AT 1702009 U
(43) Veröffentlichungstag der Anmeldung: 01.02.2012
(73) Patentinhaber: Hirsch Armbänder GmbH, 9020 Klagenfurt (AT)
(72) Erfinder: SIMA, Wolfgang, A-9074 Keutschach (AT)
(74) Vertreter: Margotti, Herwig Franz
(86) Internationale Anmeldenummer: PCT/EP2010/051642
(87) Internationale Veröffentlichungsnummer: WO 2010/108728

(56) Entgegenhaltungen:
- EP-A1- 0 285 022
- EP-A2- 0 260 959
- CH-A5- 631 332
- FR-A- 415 083
- US-A- 2 486 652

## Beschreibung

Die Erfindung betrifft ein Band, insbesondere Uhrarmband, mit einer Schließe zum Variieren der Länge des von zwei Bandteilen gebildeten Bands gemäß dem Oberbegriff von Anspruch 1.

Aus dem Stand der Technik sind unterschiedliche Ausführungen von mit einer Schließe verbindbaren Bandteilen bekannt. Beispielsweise offenbart EP 0 285 022 A1 eine Druckkopfschnalle, die ausschließlich aus Kunststoff besteht. Aus CH 631 332 A5 ist eine Schließe mit einer beweglichen Schließenklappe und einem Schließengrundkörper bekannt. EP 0 260 959 A2 zeigt eine Halterung für einen Rucksackträger, die es ermöglicht, den Trägergurt im Bedarfsfall ohne Beschädigung des Rucksacks auswechseln zu können. Weiters ist aus FR 415 083 A eine einfache Halterung beispielsweise zum Herumlegen um Aktenordner bekannt. US 2 486 652 A betrifft einen Gurtverschluss, der an seinem ersten Gurtende verschiebbar angeordnet ist. An seiner Rückseite ist der Gurtverschluss mit einem Druckknopf versehen, der an einem Stift am anderen Ende des Gurtes befestigbar ist.

Bei Bändern mit beweglichen Schließen, insbesondere bei Klappschließen, ist es bekannt, dass die Schließen im geschlossenen Zustand an der Innenseite des Bands zu liegen kommen, sodass diese mit der Haut am Handgelenk des Trägers in Kontakt kommen. Da solche Schließen meist aus Metall oder aus Hartplastik hergestellt sind, ist der Tragekomfort eines derartigen Bands, insbesondere eines Uhrarmbands, eingeschränkt, auch wenn das Band selbst bzw. dessen beide Bandteile beispielsweise aus hochwertigem Leder gefertigt sind. Da die Schließe, insbesondere eine Klappschließe, relativ steif ausgebildet sein muss, können sich zudem noch Druckstellen am Handgelenk bzw. am Unterarm des Trägers eines solchen Bands ergeben.

Die Erfindung bezweckt die Vermeidung dieser Nachteile und Schwierigkeiten und stellt sich der Aufgabe, ein Band mit einer beweglichen Schließe zu entwickeln, das einen hohen Tragekomfort bietet und bei dem ein Kontakt von Metallteilen mit der Haut weitestgehend vermieden werden kann.

Diese Aufgabe wird bei dem eingangs zitierten Band durch eine Fortbildung gemäß den kennzeichnenden Merkmalen des Anspruchs 1 gelöst..

Vorteilhafterweise ist bei einem erfindungsgemäßen Band mit Schließe der erste Bandteil mit einer mittig seiner Breite längs verlaufenden Lochreihe versehen und die Schließe mittels eines an einem Schließengrundkörper vorgesehenen Befestigungszapfens, welcher ein Loch der Lochreihe durchsetzt, am ersten Bandteil befestigbar.

Zweckmäßig ist bei einem erfindungsgemäßen Band mit Schließe an der Außenseite des zweiten Bandteils ein Zapfen vorgesehen, dessen Achse senkrecht von der Außenseite des zweiten Bandteils ragt, und der vorzugsweise an seinem freien Ende einen umlaufenden Wulst aufweist.

Gemäß dieser Ausführung wird erreicht, dass sowohl der außenseitig am zweiten Bandteil angeordnete Zapfen, als auch die Schließe, die am ersten Bandteil verstellbar befestigt ist, im geschlossenen Zustand des Bandes durch das dazwischen liegende Material des zweiten Bandteils vom Handgelenk des Trägers beabstandet sind. Mögliche Druckstellen durch Teile der Schließe, die direkt mit der Haut in Kontakt stehen würden, werden damit gänzlich vermieden.

Gemäß einem weiteren Merkmal der Erfindung ist bei einem Band mit Schließe der Zapfen an einer Platte befestigt, wobei die Platte vorzugsweise von einer Deckschicht des zweiten Bandteils überdeckt ist. In dieser Ausführungsvariante erscheint der zweite Bandteil, aus dem nur an einer Stelle ein kleiner Zapfen senkrecht von der Oberfläche absteht, besonders hochwertig. Der Zapfen wird durch die unter der Deckschicht des zweiten Bandteils verborgene Befestigungsplatte besonders stabil am zweiten Bandteil befestigt.

In einer Weiterbildung ist bei einem erfindungsgemäßen Band mit Schließe der Zapfen in einem Loch einer mittig seiner Breite längsverlaufenden Lochreihe des zweiten Bandteils befestigbar, beispielsweise schraubbar oder steckbar befestigbar. In dieser Gestaltungsvariante sind sowohl die Schließe am ersten Bandteil, als auch der Zapfen am zweiten Bandteil verstellbar befestigt. Diese Ausführung hat den Vorteil, dass das Band besonders rasch in einem weiten Bereich verstellbar ist und individuell an unterschiedlichste Durchmesser eines Handgelenks angepasst werden kann.

In einer besonders zweckmäßigen Ausführung der Erfindung ist ein Band mit Schließe dadurch gekennzeichnet, dass im reduzierten Zustand der Länge des Bands der von der Außenseite des zweiten Bandteils senkrecht abstehende Zapfen von einer Bohrung an der Unterseite des Schließengrundkörpers aufnehmbar und mit der Schließe fixierbar ist. Damit ist eine sichere Fixierung des geschlossenen Bands gewährleistet.

Eine Variante der Erfindung umfasst ein Band mit Schließe, wobei die Schließe an einem freien Ende eines an den zweiten Bandteil angrenzenden Verbindungsabschnitts gelenkig befestigt ist, gekennzeichnet durch den an der Schließe befestigten, an den zweiten Bandteil angrenzenden Verbindungsabschnitt, der aus einer gestreckten Lage in eine teilweise überlappende Lage rollbar beweglich ist, wobei in einem reduzierten Zustand der Länge des Bands der erste Bandteil den zweiten Bandteil an dessen Außenseite teilweise und den rollbar beweglichen Verbindungsabschnitt gänzlich überdeckt, sowie der zweite Bandteil den Verbindungsabschnitt innenseitig zumindest teilweise überdeckt. In dieser Ausführung sind die beiden Bandteile über den Verbindungsabschnitt miteinander verbunden. Vorteilhaft kann somit auch im geöffneten Zustand der Schließe das Band, insbesondere das Uhrband mit einer daran befestigten Uhr, nicht vom Handgelenk herabfallen. Die Wahrscheinlichkeit einer durch Herabfallen beschädigten Uhr wird damit vermindert.

Ein bevorzugtes Ausführungsbeispiel eines erfindungsgemäßen Bands mit Schließe betrifft ein Band, bei dem im reduzierten Zustand der Länge zumindest ein Teil des Verbindungsabschnitts direkt an der Außenseite des zweiten Bandteils aufliegt. Der Verbindungsabschnitt wird dabei im geschlossenen Zustand der Schließe durch den darüberliegenden ersten Bandteil zumindest teilweise überdeckt.

Zweckmäßig ist ein Band mit Schließe mit den beiden Bandteilen ein- oder mehrlagig beispielsweise aus Leder, Kunststoff, Elastomer, textilen Geweben oder deren Kombinationen ausgeführt und ein gegebenenfalls an den zweiten Bandteil angrenzender Verbindungsabschnitt ist vorzugsweise aus einem weichen, flexiblen Material, insbesondere aus Elastomer, hergestellt. Da der Verbindungsabschnitt so gestaltet werden kann, dass dieser im geschlossenen Zustand der Schließe verdeckt zwischen dem ersten, außen liegenden Bandteil und dem zweiten Bandteil zu liegen kommt, kann zu seiner Herstellung ein zweckmäßiges, flexibles Material, beispielsweise ein Elastomer, gewählt werden. Ein edles Uhrband mit einem ersten und zweiten Bandteil aus hochwertigem Leder erscheint dennoch wertvoll, da der zweckmäßige Verbindungsteil beim Tragen unsichtbar angeordnet ist.

Eine weitere Ausführungsform zur Lösung der erfindungsgemäßen Aufgabe umfasst eine Schließe zum Variieren der Länge eines von zwei Bandteilen gebildeten Bands, insbesondere eines Uhrarmbands, wobei die Schließe eine bewegliche Schließenklappe und einen Schließengrundkörper umfasst; dadurch gekennzeichnet, dass ein erster Bandteil mit einer mittig seiner Breite längs verlaufenden Lochreihe an einem an der Oberseite des Schließengrundkörpers der Schließe vorgesehenen Befestigungszapfen, welcher ein Loch der Lochreihe des Bandteiles durchsetzt, verstellbar befestigbar ist, wobei die Schließenklappe zur Fixierung der verstellbaren Befestigung des ersten Bandteils mit der Schließe dient.

Besonders zweckmäßig umfasst eine erfindungsgemäße Schließe einen Schließengrundkörper, der an dem an der Außenseite des zweiten Bandteils vorgesehenen, von dieser senkrecht abstehenden Zapfen befestigbar ist, wobei der Zapfen in einer Bohrung an der Unterseite des Schließengrundkörpers der Schließe fixierbar ist.

In einer Variante der Erfindung ist der Zapfen in einer Bohrung an der Unterseite des Schließengrundkörpers der Schließe magnetisch fixierbar. Diese Ausführungsvariante einer magnetischen Fixierung des Schließengrundkörpers mit dem außenseitig am zweiten Bandteil angeordneten Zapfen kann erforderlichenfalls mit einer zusätzlichen mechanisch wirkenden Fixierung des Zapfens kombiniert sein.

Besonders vorteilhaft sind bei einer erfindungsgemäßen Schließe zur Fixierung des Zapfens des zweiten Bandteils in der Bohrung des Schließengrundkörpers in einem freien Querschnitt im Inneren des Schließengrundkörpers zwei Verschlusshebel beweglich angeordnet, deren Verriegelungshaken mittels Verschlussfedern den vorzugsweise mit einem Wulst versehenen Zapfen vor unbeabsichtigtem Öffnen sichern. Vorteilhaft ragen die beiden Verschlusshebel beidseitig über die Breite des Schließengrundkörpers hervor und können daher vom Träger zum Öffnen der Schließe besonders komfortabel betätigt werden.

Zweckmäßig sind bei einer erfindungsgemäßen Schließe der Schließengrundkörper sowie die Schließenklappe vorzugsweise aus Metall, beispielsweise aus rostfreiem Stahl, oder aus Kunststoff, beispielsweise aus glasfaserverstärktem Kunststoff, hergestellt.

Weitere Merkmale der Erfindung ergeben sich aus der nachfolgenden Beschreibung von Ausführungsbeispielen und unter Bezugnahme auf die Zeichnung.

Fig. 1 zeigt in einer schematischen Schrägansicht eine erste Ausführungsform eines erfindungsgemäßen Uhrarmbandes mit einem Verbindungsteil zwischen den beiden Bandteilen. Fig. 2 zeigt dasselbe Uhrarmband teilweise geschnitten in Seitenansicht. Fig. 3 veranschaulicht in Schrägansicht eine erfindungsgemäße Schließe sowie den Zapfen zur Befestigung der Schließe mit dem zweiten Bandteil. Fig. 4 zeigt die in Fig. 3 dargestellte Schließe sowie den Zapfen zur Befestigung jeweils in einer Untersicht. Fig. 5 zeigt ebenfalls - ähnlich wie Fig. 4 - eine erfindungsgemäße Schließe mit geöffneter Schließenklappe in einer Schrägansicht. Fig. 6 stellt die Einzelteile einer erfindungsgemäßen Schließe in einer Explosionszeichnung dar. Weiters wird in Fig. 6 der am zweiten Bandteil zu befestigende Zapfen zur Verbindung mit der Schließe gezeigt. Fig. 7 zeigt in einer schematischen Schrägansicht von oben eine zweite Ausführungsform eines erfindungsgemäßen Uhrarmbandes ohne Verbindungsteil zwischen den beiden Bandteilen. Fig. 8 veranschaulicht das in Fig. 7 gezeigte Uhrarmband in einer Schrägansicht von unten.

Eine erste Ausführungsvariante eines erfindungsgemäßen Uhrarmbandes wird in Fig. 1 und Fig. 2 gezeigt. An jeweils einem freien Ende eines ersten Bandteils 1 sowie eines zweiten Bandteils 2 sind Ösen 3 zur Befestigung der beiden Bandteile 1 und 2 an einem Uhrgehäuse vorgesehen. Das Uhrgehäuse, das beispielsweise auch durch ein Schmuckstück ersetzt werden könnte, sowie die zur Befestigung üblichen Stifte, die in die Ösen 3 der Bandteile eingeführt werden, sind nicht dargestellt. Der erste Bandteil 1 weist mittig seiner Längserstreckung eine Lochreihe 4 mit Löchern 5 zur verstellbaren Befestigung einer Schließe 10 auf. Die Schließe 10 ist aus Metall hergestellt.

Am anderen freien Ende des zweiten Bandteils 2 ist ein rollbarer, elastischer Verbindungsabschnitt 6 befestigt. Der Verbindungsabschnitt 6 reicht vom zweiten Bandteil 2 bis zur Schließe, 10, an der er mit seinem freien Ende, welches mit einer Öse 9 versehen ist, auch gelenkig befestigt ist. Vorteilhaft sind an der Innenseite 7 des zweiten Bandteils 2, welche Innenseite im geschlossenen Zustand des Uhrarmbands am Handgelenk des Trägers anliegt, keinerlei Teile der metallischen Schließe 10 angeordnet, die Druckstellen verursachen könnten. An der beim Tragen sichtbaren Außenseite 8 des zweiten Bandteils 2 ist ein Zapfen 12 zur Befestigung mit der Schließe 10 vorgesehen.

Der an der Schließe 10 befestigte, an den zweiten Bandteil 2 angrenzende Verbindungsabschnitt 6 ist aus einer gestreckten Lage in eine teilweise überlappende Lage rollbar beweglich, wobei in einem reduzierten Zustand einer gesamten Länge 11 des Bands der erste Bandteil 1 den zweiten Bandteil 2 an dessen Außenseite 8 teilweise und den rollbar beweglichen Verbindungsabschnitt 6 gänzlich überdeckt, sowie der zweite Bandteil 2 den Verbindungsabschnitt 6 innenseitig zumindest teilweise überdeckt. Im reduzierten Zustand der Länge 11 des Bands liegt zumindest ein Teil des Verbindungsabschnitts 6 direkt an der Außenseite 8 des zweiten Bandteils 2 auf.

Der Zapfen 12, an dem die Schließe im geschlossenen Zustand befestigbar ist, ist an seinem freien Ende mit einem umlaufenden Wulst 13 versehen. Der Zapfen 12 ragt etwa senkrecht von der Außenseite 8 des zweiten Bandteils 2 weg. Der Zapfen 12 ist an einer Befestigungsplatte 14 befestigt, die am zweiten Bandteil 2 anliegt. Die Befestigungsplatte 14 ist von einer Deckschicht 16 des zweiten Bandteils 2 überzogen und ist somit unsichtbar im Inneren des zweiten Bandteils 2 verborgen angeordnet. Der Zapfen 12 ragt durch eine Öffnung 15 der Deckschicht 16.

Die beiden Bandteile 1 bzw. 2 sind jeweils mehrlagig mit einer Deckschicht aus Leder hergestellt. Der an den zweiten Bandteil 2 angrenzende Verbindungsabschnitt 6 ist zweckmäßig aus Elastomer hergestellt.

Die erfindungsgemäße Schließe 10 zum Variieren der Länge 11 des Uhrarmbands ist in den Fig. 3 bis 6 detailliert dargestellt und umfasst eine bewegliche Schließenklappe 17 und einen Schließengrundkörper 22, wobei der erste Bandteil 1 mit einer mittig seiner Breite längsverlaufenden Lochreihe 4 an einem an der Oberseite 23 des Schließengrundkörpers 22 der Schließe 10 vorgesehenen Befestigungszapfen 25 verstellbar befestigbar ist. Der Befestigungszapfen 25 wird dazu in ein beliebiges Loch 5 der Lochreihe 4 des ersten Bandteiles 1 gesteckt. Die Schließenklappe 17 dient zur Fixierung der verstellbaren Befestigung des ersten Bandteils 1 mit der Schließe 10 und rastet im geschlossenen Zustand mittels zweier Befestigungsklauen 21, welche an den Endabschnitten der Schließenklappe 17 angeordnet sind, an einer Kante des Schließengrundkörpers 22 ein. Zum Öffnen der Schließenklappe 17, wenn beispielsweise die Länge des Bandteils 1 verändert werden soll, muss anfangs ein gewisser Widerstand durch die am Schließengrundkörper 22 anstehenden Befestigungsklauen 21 bedingt überwunden werden. Um zu verhindern, dass während die Schließenklappe 17 geöffnet ist, der erste Bandteil 1 unbeabsichtigt gelockert wird und vom Befestigungszapfen 25 abrutscht, ist das freie Ende des Befestigungszapfens 25 mit einem umlaufenden Wulst 26 versehen.

Die bewegliche Schließenklappe 17 ist U-förmig gebogen und weist an ihren seitlichen Randabschnitten Fortsätze auf, die mit jeweils einer Bohrung 18 versehen sind. Die Bohrungen 18 dienen zur Aufnahme von Befestigungsdornen 19, die koaxial an den beiden Enden eines Befestigungsstifts 20 federnd gelagert angeordnet sind. Der Befestigungsstift 20 bzw. die beiden Befestigungsdornen 19 an seinen Enden wirken wie eine Lagerachse und ermöglichen die klappbare, gelenkige Verbindung von Schließenklappe 17 und Schließengrundkörper 22. An einer Schmalseite des Schließengrundkörpers 22 ist ein Befestigungsbügel 27 angebracht, der an seinen beiden Endabschnitten jeweils etwa rechtwinkelig umgebogene Laschen 28 aufweist, die beide mit einer Bohrung 29 zur drehbar gelagerten Aufnahme der Befestigungsdornen 19 des Befestigungsstifts 20 ausgestattet sind. Der drehbar gelagerte Befestigungsstift 20 wird in die Öse 9, die am freien Ende des Verbindungsabschnitts 6 vorgesehen ist, eingesteckt. Somit sind die Schließe 10 bzw. der daran angeordnete Befestigungsstift 20 mit dem Verbindungsabschnitt 6 sowie mit dem in seiner Verlängerung angeordneten zweiten Bandteil 2 verbunden.

Der zweite Bandteil 2 wird mit dem an seiner Außenseite 8 vorgesehenen, vom zweiten Bandteil 2 senkrecht abstehenden Zapfen 12 an dem Schließengrundkörper 22 befestigt, wobei der Zapfen 12 in einer Bohrung 34 an der Unterseite 24 des Schließengrundkörpers 22 der Schließe 10 fixierbar ist.

Bei der in den Fig. 3 bis 6 gezeigten Ausführungsform einer erfindungsgemäßen Schließe 10 ist der Zapfen 12 in der Bohrung 34 des Schließengrundkörpers 22 zusätzlich auch magnetisch fixierbar. Durch die Magnetisierung, wobei der Zapfen 12 und die Bohrung 34 des Schließengrundkörpers 22 als ungleichnamige magnetische Pole ausgebildet sind, kommt es zu einer magnetischen Anziehung und der Zapfen 12 wird - erleichtert durch einen konisch abgeschrägten Rand 35 der kreisförmigen Bohrung 34 - in seine Lage innerhalb der Bohrung 34 geleitet. Die mechanisch wirkende Verriegelung mittels zweier Verschlusshebel 38 dient im Wesentlichen zur Sicherung der magnetischen Fixierung des Zapfens 12 und soll verhindern, dass das Uhrarmband beispielsweise bei einer starken Erschütterung während des Tragens unbeabsichtigt geöffnet wird und herab fällt.

Zur mechanischen Fixierung des Zapfens 12 des zweiten Bandteils 2 in der Bohrung 34 des Schließengrundkörpers 22 sind in einem freien Querschnitt 30 im Inneren des Schließengrundkörpers 22 zwei Verschlusshebel 38 beweglich angeordnet, die zur leichteren Betätigung beidseitig über eine Breite 33 des Schließengrundkörpers 22 vorstehen. Die beiden Verschlusshebel 38 weisen jeweils an ihrem gegenüberliegenden Ende 40 hakenförmige Fortsätze auf, wobei diese Verriegelungshaken 39 mittels Verschlussfedern 43 gegen den mit einem Wulst 13 versehenen Zapfen 12 gedrückt werden und somit den Zapfen 12 vor unbeabsichtigtem Öffnen sichern. Etwa mittig ihrer Breite sind die beiden Verschlusshebel 38 jeweils mit einem in Längsrichtung der Verschlusshebel 38 orientierten Langloch 41 versehen, das zur Aufnahme jeweils einer Befestigungsschraube 37 dient. Somit sind die beiden Verschlusshebel 38 im Inneren des Querschnitts 30 des Schließengrundkörpers 22, der eine freie Breite 31 und eine freie Höhe 32 des Querschnitts 30 aufweist, verschiebbar beweglich gelagert und können jeweils maximal entsprechend der Bohrungslänge des Langlochs 41 in ihre Längsrichtung verschoben werden. Die beiden Befestigungsschrauben werden von der Unterseite 24 des Schließengrundkörpers 22 aus durch Bohrungen 36, die mit einem Innengewinde versehen sind, eingeschraubt und ragen im zusammengebauten Zustand jeweils in die Bohrungen der Langlöcher 41 der beiden Verschlusshebel 38. Die beiden Federn 43 sind im Inneren des freien Querschnitts 30 wechselseitig zwischen den beiden Verschlusshebel 38 angeordnet und werden jeweils an einer Absatzfläche 42, die rückseitig vom Verriegelungshaken 39 an einer nach innen gerichteten Schmalseite des Verschlusshebels 38 vorgesehen ist, angelegt. Die Federn 43 drücken die Verschlusshebel 38 gegenseitig nach außen, sodass die Verriegelungshaken 39 an den Wulst 13 des eingesteckten Zapfens 12 anliegend greifen und diesen in der Bohrung 34 unverschiebbar fixieren. Zum Öffnen der Fixierung des Zapfens 12 am Schließengrundkörper 22 ist es erforderlich, dass beide Verschlusshebel 38 von außen gedrückt werden und derart die Verriegelungshaken 39 gelockert werden, dass der Zapfen 12 aus der Bohrung 34 heraus gezogen werden kann.

Fig. 7 und Fig. 8 veranschaulichen aus jeweils unterschiedlichen Blickwinkeln eine andere Ausführung eines erfindungsgemäßen Uhrarmbands, bei der der erste Bandteil 1 und der zweite Bandteil 2 vorteilhaft gleich ausgeführt sind. Ein Verbindungsabschnitt 6, der als Verlängerung am zweiten Bandteil 2 befestigt ist und diesen mit der Schließe 10 verbindet, fehlt in dieser Ausführung. Der Zapfen 12 zur Befestigung des zweiten Bandteils 2 mit der Schließe 10 ist hier schraubbar in einem beliebigen Loch 5 am zweiten Bandteil 2 befestigt. Um den Zapfen 12 auch in dieser Ausführung etwa senkrecht abstehend von der Oberfläche des zweiten Bandteils 2 anzuordnen, ist der Zapfen an seinem am Bandteil 2 anliegenden Ende mit einer kreisförmigen Befestigungsplatte 14' ausgestattet. Das gegenüberliegende freie Ende des Zapfens 12 weist einen umlaufenden Wulst 13 zur rutschfesten Fixierung der mechanisch wirkenden Verriegelungshaken 39 im Inneren des Schließengrundkörpers 22 auf. Der Zapfen 12 ist mit einer Bohrung mit Innengewinde zur Befestigung einer Schraube 44 versehen. Mit der Schraube 44, die von der Innenseite 7 des zweiten Bandteils 2 durch das jeweils gewählte Loch 5 durchgesteckt und mit dem Zapfen 12 verschraubt wird, ist der Zapfen 12 fixiert. Auch eine Ausführung mit einer Steckverbindung zwischen Zapfen 12 und zweitem Bandteil 2 anstelle der hier gezeigten Schraubverbindung ist denkbar.

## Patentansprüche

1. Band, insbesondere Uhrarmband, mit einer Schließe (10) zum Variieren der Länge (11) des von zwei Bandteilen (1, 2) gebildeten Bands, wobei die Schließe (10) an einem ersten Bandteil (1) verstellbar und an einem zweiten Bandteil (2) lösbar befestigbar ist und im am zweiten Bandteil (2) befestigten Zustand der Schließe (10) der erste Bandteil (1) den zweiten Bandteil (2) teilweise überdeckt, **dadurch gekennzeichnet, dass** die Schließe (10) an einem freien Ende eines an den zweiten Bandteil (2) angrenzenden Verbindungsabschnitts (6) gelenkig befestigt ist, wobei der an der Schließe (10) befestigte, an den zweiten Bandteil (2) angrenzende Verbindungsabschnitt (6) aus einer gestreckten Lage in eine teilweise überlappende Lage rollbar beweglich ist, wobei in einem reduzierten Zustand der Länge (11) des Bands der erste Bandteil (1) den zweiten Bandteil (2) an dessen Außenseite (8) teilweise und den rollbar beweglichen Verbindungsabschnitt (6) gänzlich überdeckt, sowie der zweite Bandteil (2) den Verbindungsabschnitt (6) innenseitig zumindest teilweise überdeckt.

2. Band mit Schließe (10) nach Anspruch 1, **dadurch gekennzeichnet, dass** im reduzierten Zustand der Länge (11) des Bands zumindest ein Teil des Verbindungsabschnitts (6) direkt an der Außenseite (8) des zweiten Bandteils (2) aufliegt.

3. Band mit Schließe (10) nach Anspruch 1 oder 2, **dadurch gekennzeichnet, dass** der erste Bandteil (1) eine mittig seiner Breite längs verlaufende Lochreihe (4) aufweist und die Schließe (10) mittels eines an einem Schließengrundkörper (22) vorgesehenen Befestigungszapfens (25), welcher ein Loch (5) der Lochreihe (4) durchsetzt, am ersten Bandteil (1) befestigbar ist.

4. Band mit Schließe (10) nach einem der Ansprüche 1 bis 3, **dadurch gekennzeichnet, dass** an der Außenseite (8) des zweiten Bandteils (2) ein Zapfen (12) vorgesehen ist, dessen Achse senkrecht von der Außenseite (8) des zweiten Bandteils (2) ragt, und der vorzugsweise an seinem freien Ende einen umlaufenden Wulst (13) aufweist.

5. Band mit Schließe (10) nach Anspruch 4, **dadurch gekennzeichnet, dass** der Zapfen (12) an einer Platte (14) befestigt ist, wobei die Platte (14) vorzugsweise von einer Deckschicht (16) des zweiten Bandteils (2) überdeckt ist.

6. Band mit Schließe (10) nach Anspruch 4, **dadurch gekennzeichnet, dass** der Zapfen (12) in einem Loch (5) einer mittig seiner Breite längs verlaufenden Lochreihe (4) des zweiten Bandteils (2) befestigbar, beispielsweise schraubbar oder steckbar befestigbar, ist.

7. Band mit Schließe (10) nach einem der Ansprüche 1 bis 6, **dadurch gekennzeichnet, dass** im reduzierten Zustand der Länge (11) des Bands der von der Außenseite (8) des zweiten Bandteils (2) senkrecht abstehende Zapfen (12) von einer Bohrung (34) an der Unterseite (24) des Schließengrundkörpers (22) aufnehmbar und mit der Schließe (10) fixierbar ist.

8. Band mit Schließe (10) nach einem der Ansprüche 1 bis 7, **dadurch gekennzeichnet, dass** die beiden Bandteile (1, 2) ein- oder mehrlagig beispielsweise aus Leder, Kunststoff, Elastomer, textilen Geweben oder deren Kombinationen hergestellt sind und ein gegebenenfalls an den zweiten Bandteil (2) angrenzender Verbindungsabschnitt (6) vorzugsweise aus einem weichen, flexiblen Material, insbesondere aus Elastomer, hergestellt ist.

9. Schließe (10) zum Variieren der Länge (11) eines von zwei Bandteilen (1, 2) gebildeten Bands, insbesondere eines Uhrarmbands, wobei die Schließe (10) eine bewegliche Schließenklappe (17) und einen Schließengrundkörper (22) umfasst, wobei ein erster Bandteil (1) mit einer mittig seiner Breite längs verlaufenden Lochreihe (4) an einem an der Oberseite (23) des Schließengrundkörpers (22) der Schließe (10) vorgesehenen Befestigungszapfen (25), welcher ein Loch (5) der Lochreihe (4) des Bandteiles (1) durchsetzt, verstellbar befestigbar ist, wobei die Schließenklappe (17) zur Fixierung der verstellbaren Befestigung des ersten Bandteils (1) mit der Schließe (10) dient, **dadurch gekennzeichnet, dass** ein zweiter Bandteil (2) mit einem an seiner Außenseite (8) vorgesehenen, von dieser senkrecht abstehenden Zapfen (12) an dem Schließengrundkörper (22) befestigbar ist, wobei der Zapfen (12) in einer Bohrung (34) an der Unterseite (24) des Schließengrundkörpers (22) der Schließe (10) fixierbar ist.

10. Schließe (10) nach Anspruch 9, **dadurch gekennzeichnet, dass** der Zapfen (12) in einer Bohrung (34) an der Unterseite (24) des Schließengrundkörpers (22) der Schließe (10) magnetisch fixierbar ist.

11. Schließe (10) nach Anspruch 9 oder 10, **dadurch gekennzeichnet, dass** zur Fixierung des Zapfens (12) des zweiten Bandteils (2) in der Bohrung (34) des Schließengrundkörpers (22) in einem freien Querschnitt (30) im Inneren des Schließengrundkörpers (22) zwei Verschlusshebel (38) beweglich angeordnet sind, deren Verriegelungshaken (39) mittels Verschlussfedern (43) den vorzugsweise mit einem Wulst (13) versehenen Zapfen (12) vor unbeabsichtigtem Öffnen sichern.

12. Schließe (10) nach einem der Ansprüche 9 bis 11, **dadurch gekennzeichnet, dass** der Schließengrundkörper (22) sowie die Schließenklappe (17) vorzugsweise aus Metall, beispielsweise aus rostfreiem Stahl, oder aus Kunststoff, beispielsweise aus glasfaserverstärktem Kunststoff, hergestellt sind.

## Claims

1. A band, in particular a wrist band, having a clasp (10) for varying the length (11) of the band formed by two band portions (1, 2), wherein the clasp (10) may be adjusted at a first band portion (1) and may be releasably attached at a second band portion (2) and wherein the first band portion (1) partially overlaps the second band portion (2) in the position of the clasp (10) being attached at the second band portion (2), **characterized in that** the clasp (10) is hinged at a free end of a connection section (6) adjoining the second band portion (2), wherein the connection section (6) that is attached to the clasp (10) and adjoining to the second band portion (2) may be rolled from an extended position into a partially overlapping position, wherein in a reduced position of the length (11) of the band, the first band portion (1) partially covers the second band portion (2) at the external surface (8) thereof and completely covers the rollable connection section (6) as well as the second band portion (2) at least partially covers the internal surface of the connection section (6).

2. A band having a clasp (10) according to claim 1, **characterized in that** in the reduced position of the length (11) of the band, at least one portion of the connection section (6) is directly supported on the external surface (8) of the second band portion (2).

3. A band having a clasp (10) according to claim 1 or 2, **characterized in that** the first band portion (1) has a series of holes (4) that extend centrally in its width and that the clasp (10) may be attached at the first band portion (1) by way of an attachment peg (25) that is provided at one clasp basic body (22), which passes through a hole (5) of the series of holes (4).

4. A band having a clasp (10) according to any of claims 1 to 3, **characterized in that** there is provided a peg (12) at the external surface (8) of the second band portion (2), the axis of which extending vertically from the external surface (8) of the second band portion (2), and which preferably has a circumferential bulge (13) at the free end thereof.

5. A band having a clasp (10) according to claim 4, **characterized in that** the peg (12) is attached at a plate (14), wherein the plate (14) is preferably covered by a cover layer (16) of the second band portion (2).

6. A band having a clasp (10) according to claim 4, **characterized in that** the peg (12) may be attached in a hole (5) of a series of holes (4), extending centrally alongside the width thereof, of the second band portion (2), for example being screwed or plugged in.

7. A band having a clasp (10) according to any of claims 1 to 6, **characterized in that** in the reduced position of the length (11) of the band, the peg (12) that vertically projects from the external surface (8) of the second band portion (2) may be accommodated by a bore (34) at the bottom side (24) of the clasp basic body (22) and may be fixed by way of the clasp (10).

8. A band having a clasp (10) according to any of claims 1 to 7, **characterized in that** the two band portions (1, 2) are made in one or several layers, e.g., from leather, plastic, elastomer, textile fabrics or combinations thereof and that a connection section (6) optionally adjoining the second band portion (2) is preferably made from a soft and flexible material, in particular elastomer.

9. A clasp (10) for varying the length (11) of a band formed by two band portions (1, 2), in particular a wrist watch band, wherein the clasp (10) comprises a movable clasp flap (17) and a clasp basic body (22), wherein a first band portion (1) may be adjustably attached by means of a series of holes (4) extending centrally alongside the width thereof at an attachment peg (25) provided at the top surface (23) of the clasp basic body (22) of the clasp (10), which passes through a hole (5) of the series of holes (4) of the band portion (1), wherein the clasp flap (17) serves for fixing the adjustable attachment of the first band portion (1) with the clasp (10), **characterized in that** a second band portion (2) may be attached by means of peg (12) provided at the external surface (8) thereof and projecting vertically therefrom at the clasp basic body (22), wherein the peg (12) may be fixed in a bore (34) at the bottom surface (24) of the clasp basic body (22) of the clasp (10).

10. A clasp (10) according to claim 9, **characterized in that** the peg (12) may be magnetically fixed in a bore (34) at the bottom surface (24) of the clasp basic body (22) of the clasp (10).

11. A clasp (10) according to claim 9 or 10, **characterized in that** for fixing the peg (12) of the second band portion (2) in the bore (34) of the clasp basic body (22) in a free cross-section (30) within the clasp basic body (22), there are movably arranged two lever locks (38), the locking hook (39) thereof preventing unintentional opening of the peg (12) preferably provided with a bulge (13) by way of locking springs (43).

12. A clasp (10) according to any of claims 9 to 11, **characterized in that** the clasp basic body (22) as well as the clasp flap (17) are made preferably from metal, for example stainless steel, or plastic material, for example glass fibre reinforced plastic.

## Revendications

1. Bande, en particulier bande de bracelet-montre, comprenant un fermoir (10) pour faire varier la longueur (11) de la bande formée par deux parties de bande (1, 2), le fermoir (10) étant susceptible d'être fixé de manière réglable sur une première partie de bande (1) et de manière détachable sur une seconde partie de bande (2), et dans une situation du fermoir (10) fixé sur la seconde partie de bande (2) la première partie de bande (1) recouvre partiellement la seconde partie de bande (2), **caractérisée en ce que** le fermoir (10) est fixé de manière articulée à une extrémité libre d'un tronçon de liaison (6) adjacent à la seconde partie de bande (2), dans laquelle le tronçon de liaison (6) fixé au fermoir (10) et adjacent à la seconde partie de bande (2) est déplaçable de manière déroulante depuis une position étirée jusque dans une position en chevauchement partiel, et dans une situation réduite de la longueur (11) de la bande, la première partie de bande (1) recouvre partiellement la seconde partie de bande (2) au niveau de sa face extérieure (8) et recouvre totalement le tronçon de liaison (6) déplaçable de manière déroulante, et la seconde partie de bande (2) recouvre au moins partiellement le tronçon de liaison (6) du côté intérieur.

2. Bande avec fermoir (10) selon la revendication 1, **caractérisée en ce que** dans la situation réduite de la longueur (11) de la bande, au moins une partie du tronçon de liaison (6) est appliquée directement contre la face extérieure (2) de la seconde partie de bande (2).

3. Bande avec fermoir (10) selon la revendication 1 ou 2, **caractérisée en ce que** la première partie de bande (1) comporte une rangée de trous (4) s'étendant en longueur au milieu de sa largeur, et le fermoir (10) est susceptible d'être fixé sur la première partie de bande (1) au moyen d'un tenon de fixation (25), prévu sur le corps de base (22) du fermoir, le tenon traversant un trou (5) de la rangée de trous (4).

4. Bande avec fermoir (10) selon l'une des revendications 1 à 3, **caractérisée en ce que** sur la face extérieure (8) de la seconde partie de bande (12) il est prévu un tenon (12), dont l'axe dépasse perpendiculairement de la face extérieure (8) de la seconde partie de bande (2), et qui comprend de préférence à son extrémité libre un bourrelet périphérique (13).

5. Bande avec fermoir (10) selon la revendication 4, **caractérisée en ce que** le tenon (12) est fixé sur une plaque (14), ladite plaque (14) étant de préférence recouverte par une couche de couverture (16) de la seconde partie de bande (2).

6. Bande avec fermoir (10) selon la revendication 4, **caractérisée en ce que** le tenon (12) est susceptible d'être fixé dans un trou (5) d'une rangée de trous (4) s'étendant en longueur au milieu de sa largeur, de la seconde partie de bande (2), par exemple par vissage ou fixé de manière enfichable.

7. Bande avec fermoir (10) selon l'une des revendications 1 à 6, **caractérisée en ce que** dans la situation réduite de la longueur (11) de la bande, le tenon (12) qui dépasse perpendiculairement de la face extérieure (8) de la seconde partie de bande (2) est susceptible d'être reçu par un perçage (34) à la face inférieure (24) du corps de base (22) du fermoir et susceptible d'être fixé avec le fermoir (10).

8. Bande avec fermoir (10) selon l'une des revendications 1 à 7, **caractérisée en ce que** les deux parties de bande (1, 2) sont fabriquées à une ou à plusieurs couches, par exemple en cuir, en matière plastique, en élastomère, en tissu textile ou leurs combinaisons, et un tronçon de liaison (6) éventuellement adjacent à la seconde partie de bande (2) est fabriqué de préférence en un matériau flexible souple, en particulier en élastomère.

9. Fermoir (10) pour faire varier la longueur (11) d'une bande formée par deux parties de bande (1, 2), en particulier d'une bande de bracelet-montre, dans lequel le fermoir (10) comprend un clapet de fermoir (17) mobile et un corps de base de fermoir (22), dans lequel une première partie de bande (1) est susceptible d'être fixée de manière réglable au moyen d'une rangée de trous (4), s'étendant en longueur au milieu de sa largeur, sur un tenon de fixation (25), prévu sur la face supérieure (23) du corps de base (22) du fermoir (10), qui traverse un trou (5) de la rangée de trous (4) de la partie de bande (1), dans lequel le clapet de fermoir (17) sert à la fixation réglable de la première partie de bande (1) avec le fermoir (10), **caractérisé en ce qu'**une seconde partie de bande (2) est susceptible d'être fixée sur le corps de base (22) du fermoir au moyen d'un tenon (12) prévu sur sa face extérieure (8) et dépassant perpendiculairement de cette face, dans lequel le tenon (12) est susceptible d'être fixé dans un perçage (34) à la face inférieure (24) du corps de base (22) du fermoir (10).

10. Fermoir (10) selon la revendication 9, **caractérisé en ce que** le tenon (12) est susceptible d'être fixé de manière magnétique dans un perçage (34) à la face inférieure (24) du corps de base (22) du fermoir (10).

11. Fermoir (10) selon la revendication 9 ou 10, **caractérisé en ce que** pour la fixation du tenon (12) de la seconde partie de bande (2) dans le perçage (34) du corps de base (22) du fermoir, deux leviers de fermeture (38) sont agencés de manière mobile dans une section libre (30) à l'intérieur du corps de base (22) du fermoir, leviers dont les crochets de verrouillage (39) assurent une protection vis-à-vis d'une ouverture inopinée du tenon (12) doté de préférence d'un bourrelet (13), au moyen de ressorts de fermeture (43).

12. Fermoir (10) selon l'une des revendications 9 à 11, **caractérisé en ce que** le corps de base (22) du fermoir ainsi que le clapet de fermoir (17) sont fabriqués de préférence en métal, par exemple en acier inoxydable, ou bien en matière plastique, par exemple en matière plastique renforcée par des fibres de verre.
